# FASCICULE DE BREVET EUROPEEN

(11) **EP 2 711 612 B1**
(45) Date de publication et mention de la délivrance du brevet: **26.04.2023**
(21) Numéro de dépôt: 13185229.5
(22) Date de dépôt: 19.09.2013
(51) Int. Cl.: F21S 41/14, F21S 41/26

(54) **Module optique pour un dispositif d'éclairage et/ou de signalisation pour véhicule comprenant une lentille et des sources**
Modul für eine Vorrichtung zur Beleuchtung und/oder Signalisierung für Fahrzeuge, die eine Linse und Lichtquellen umfasst
Optical module for a lighting and/or signalling device for a vehicle including a lens and sources

(30) Priorité: 25.09.2012 FR 1258970
(43) Date de publication de la demande: 26.03.2014
(73) Titulaire: VALEO VISION, 93012 Bobigny Cedex (FR)
(72) Inventeur: Meyrenaud, Jean-Luc, 93190 LIVRY GARGAN (FR)
(74) Mandataire: Valeo Visibility

(56) Documents cités:
- EP-A1- 2 752 615
- EP-A2- 2 280 215
- DE-A1- 10 110 132
- DE-U1-202010 001 654
- JP-A- 2006 156 301
- JP-A- 2007 109 532
- US-A1- 2005 041 434

## Description

L'invention concerne les dispositifs d'éclairage et/ou de signalisation pour véhicules automobiles.

On connaît du document FR-2 849 156 un projecteur capable de produire au choix un faisceau de route ou un faisceau de type éclairage de jour, et ce en utilisant la même source de lumière et la même lentille. La source est formée par une lampe à filament ou une lampe à décharge. Le projecteur est doté d'un filtre monté mobile entre une position dans laquelle il intercepte les rayons lumineux de la source et une position dans laquelle il les laisse libres. On obtient donc deux faisceaux différents au moyen de la même unité optique.

Toutefois, on préfère éviter de doter le projecteur d'un tel mécanisme qui peut poser des difficultés de montage, de réglage et de longévité. De plus, ce mécanisme est coûteux et rend le dispositif encombrant.

Par ailleurs, le document JP2007109532A décrit un module lumineux comportant des sources de lumières disposées sur un ensemble de foyers alignés d'une unité de lentilles.

Un but de l'invention est de produire deux types de faisceaux au moyen d'un dispositif sans recourir à un tel mécanisme pour le passage d'un faisceau à l'autre.

À cet effet, on prévoit selon l'invention un module optique selon la revendication 1.

Ainsi, c'est en choisissant la configuration d'allumage des sources (par exemple allumer une source, ou l'autre, ou les deux) que l'on détermine le faisceau produit par le module. Les leds permettent de réaliser le module sous forme compacte et économique. Et il n'est pas besoin de doter le module d'un mécanisme pour le changement de faisceau, ce qui évite les problèmes de montage, de réglage et de longévité qui y sont associés.

De préférence, au moins une des sources de lumière présente un axe d'émission de lumière, cet axe passant à travers la lentille.

Selon l'invention, au moins une des sources de lumière est agencée de manière à ce que le faisceau qu'elle émet entre directement dans la lentille.

Selon l'invention, au moins une des sources est située à un foyer de la lentille.

Selon l'invention, la lentille présente une ligne de foyers sur laquelle sont situées les sources.

Selon l'invention, la lentille présente une face de sortie de lumière ayant une section de forme elliptique dans au moins un plan vertical.

Ainsi, en disposant une ou plusieurs des sources au voisinage de l'un des foyers de l'ellipse, on favorise la sortie des rayons lumineux de la lentille dans des plans horizontaux.

On peut prévoir que le module soit agencé pour produire au moyen de la lentille un faisceau apte à constituer une partie d'un faisceau réglementaire à coupure.

On peut aussi prévoir que le module soit agencé pour produire le faisceau apte à constituer une partie d'un faisceau réglementaire à coupure au moyen de l'une des sources, la ou les autres sources étant éteintes.

Selon l'invention, le module est agencé pour produire au moyen de la lentille un faisceau apte à constituer une partie, notamment la totalité, d'un faisceau réglementaire ne présentant pas de coupure, notamment un faisceau de type éclairage de jour.

Dans un mode de réalisation, le module est agencé pour produire un faisceau unique au moyen de toutes les sources.

Avantageusement, il est agencé pour produire au moyen de la lentille deux faisceaux d'éclairage différents.

On peut prévoir que l'un des faisceaux est apte à constituer une partie d'un faisceau à coupure, par exemple un faisceau de croisement, un faisceau de route ou un faisceau antibrouillard.

On peut aussi prévoir que l'un des faisceaux ne présente pas de coupure et forme par exemple un faisceau de type éclairage de jour ou DRL (Daytime Running Light).

De préférence, le module comprend des moyens pour choisir une tension d'alimentation en courant électrique d'au moins une des sources entre deux valeurs non nulles.

On a ainsi la faculté d'alimenter cette source avec une tension relativement élevée lorsque cette source est utilisée sans que les autres soient allumées ou est utilisée avec un nombre réduit d'autres sources. À l'inverse, lorsque cette source est utilisée avec toutes les autres sources ou avec un nombre élevé de sources, on peut réduire sa tension d'alimentation pour obtenir une meilleure répartition de la lumière.

On peut prévoir que le module comprend un cache apte à former une coupure dans un faisceau produit au moyen de la lentille.

Dans un mode de réalisation, les lentilles sont au nombre de deux et aptes à produire chacune un faisceau.

Elles peuvent être formées d'une seule pièce l'une avec l'autre ou bien sous la forme de pièces distinctes.

On peut prévoir que les sources, associées en propre à la ou chaque lentille, sont au moins au nombre de trois.

On prévoit également selon l'invention un dispositif d'éclairage et/ou de signalisation pour véhicule, qui comporte un premier module optique selon l'invention.

Avantageusement, le dispositif comprend en outre au moins un second module agencé pour produire un faisceau complétant un faisceau produit au moyen du premier module pour former un faisceau à coupure.

On peut prévoir que le dispositif forme un dispositif d'éclairage, un dispositif de signalisation ou les deux à la fois.

D'autres caractéristiques et avantages de l'invention apparaîtront encore dans la description suivante de plusieurs modes de réalisation donnés à titre d'exemples non limitatifs en référence aux dessins annexés sur lesquels :
- les figures 1 à 3 sont des vues respectives de côté, de dessus et arrière d'un dispositif selon un mode de réalisation de l'invention ;
- la figure 4 est une vue en perspective de la lentille du dispositif des figures précédentes ;
- les figures 5 et 6 illustrent les deux faisceaux pouvant être produits par le dispositif des figures précédentes tels qu'ils apparaissent sur un écran ;
- la figure 7 est une vue analogue à la figure 4 montrant un autre mode de réalisation du dispositif de l'invention ; et
- les figures 8 à 10 sont des vues analogues aux figures 5 et 6 montrant des faisceaux produits par le dispositif de la figure 7.

On a illustré aux figures 1 à 4 un dispositif d'éclairage pour véhicule automobile selon un mode de réalisation de l'invention.

On utilise ci-après le repère orthogonal X, Y, Z dans lequel la direction Z est verticale et les directions X et Y horizontales, la direction X étant parallèle à la direction de marche du véhicule.

Le dispositif 2 comporte un module de base qui comprend une unique lentille 4 et des sources de lumière formées par des leds 6, 8, 10, 12, 14, 16. Les leds sont ici au nombre de six mais ce nombre ne pas limitatif. Il pourrait être égal à deux, trois, quatre, cinq ou encore être supérieur à six.

La lentille présente deux plans de symétrie médians parallèles respectivement aux directions X et Y et aux directions X et Z

Elle présente une face arrière plane verticale 18 perpendiculaire à la direction X qui constitue une face d'entrée de la lumière des diodes.

Elle présente une face avant verticale 20 qui a une forme elliptique dans les sections verticales prises dans les plans parallèles aux directions X et Z, comme illustré à la figure 1. Celui 22 des deux foyers de l'ellipse qui est le plus proche de la face 20 est situé sur la face 18. La lentille comprend ainsi une ligne de foyers parallèle à la direction Y et située dans son plan horizontal médian. Cette forme elliptique qui est la même dans toutes les sections prend appui sur une courbe qui forme la section de la lentille dans son plan horizontal médian. On peut donner à cette section des formes variées en fonction des faisceaux que doit produire le dispositif. Il s'agit en l'espèce d'une forme parabolique. Mais il pourrait s'agir aussi d'une forme elliptique. La forme elliptique de la section verticale permet d'orienter les rayons lumineux qui émergent de la lentille dans des plans horizontaux ou de leur donner une direction faiblement inclinée par rapport à la direction horizontale.

Toutes les sources sont alignées suivant une droite confondue avec la ligne des foyers et inscrite dans la face 18. Chacune des sources est donc située au foyer précité de la section verticale correspondante de la face 20. Toutes ont leur face émettrice en contact surfacique avec la face 18 de sorte que cette dernière reçoit la lumière provenant de chacune des leds. Dans le présent exemple, la source 10 est située sur l'axe optique 7. Les deux sources 6 et 8 sont situées dans la partie gauche de la lentille tandis que les trois autres 12, 14 et 16 sont situées dans sa partie droite. D'autres dispositions des sources sont bien entendu envisageables.

Selon les types de faisceau que l'on souhaite former avec le dispositif, on peut prévoir, comme illustré en variante à la figure 3, d'installer un cache plan 24 contre la face 18 de sorte qu'un bord du cache forme une coupure du ou des faisceaux produits par le dispositif. Toutefois l'utilisation d'un tel cache n'est pas obligatoire pour réaliser un faisceau présentant une coupure. Autrement dit, il est possible de produire un tel faisceau en positionnant convenablement les leds sans utiliser un cache.

Le module de base comprend des moyens de commande 17 de l'allumage de la led 10 et des moyens de commande 19 de l'allumage des autres leds, communs à celles-ci. On peut donc au choix allumer seulement la led 10, les autres leds demeurant éteintes, ou allumer toutes les leds en même temps.

En outre, les moyens de commande 17 sont configurés pour permettre de choisir la tension d'alimentation en courant électrique de la led 10 entre deux valeurs non nulles différentes l'une de l'autre.

Le dispositif 2 comprend en outre au moins un module complémentaire 40 illustré à la figure 1. Ce module est intégralement distinct du module de base. Il comprend des moyens pour produire un faisceau d'éclairage indépendant du faisceau produit par le module de base. Ces moyens comprennent par exemple au moins une lentille 42 et au moins une source de lumière 44 telle qu'une led. Ce module 40 a pour fonction de produire un faisceau qui vient compléter le faisceau émis par le module de base pour obtenir le faisceau réglementaire souhaité.

Le module de base est apte en l'espèce à produire au choix deux faisceaux 26, 28 illustrés respectivement aux figures 5 et 6 tels qu'ils apparaissent sur un écran plan vertical perpendiculaire à la direction X, disposé devant le dispositif.

Le faisceau 26 est un faisceau de type plat ou bas. On observe que le dispositif envoie peu ou pas de lumière au-dessus de la ligne horizontale représentant l'horizon et en particulier aucune lumière dans la partie de cette ligne qui voisine le centre du repère. Ce faisceau est formé en allumant seulement la source 10, les autres leds du dispositif étant éteintes. On donne alors à la tension d'alimentation de cette source sa valeur la plus élevée.

Le dispositif est agencé de sorte que le faisceau 26 du module de base et celui du module complémentaire 40 se complètent pour former un faisceau à coupure. Il s'agit par exemple d'un faisceau de croisement, d'un faisceau de route ou d'un faisceau antibrouillard. Ainsi, pour produire le faisceau de croisement, un ou plusieurs modules complémentaires 40 complètent le faisceau 26 en partie supérieure droite de l'écran. Pour produire le faisceau de route, un ou plusieurs modules complémentaires 40 complètent le faisceau 26 en parties supérieures gauche et droite de l'écran. Le faisceau antibrouillard est produit de façon analogue.

L'autre faisceau 28 est en l'espèce un faisceau qui ne présente pas de coupure. Il s'agit ici d'un faisceau de type éclairage de jour. Il est produit en allumant simultanément toutes les leds du module de base. On observe que le faisceau s'étend aussi bien en dessous de l'axe horizontal représentant la ligne d'horizon qu'au-dessus de celle-ci contrairement au faisceau 26. On donne alors à la tension d'alimentation de la source 10 sa valeur la plus faible parmi les deux valeurs non nulles précitées. Ce faisceau 28 est produit au moyen du seul module de base, sans utiliser le module complémentaire 40 qui est éteint.

Le dispositif selon l'invention permet de donner à la led centrale 10 un rendement compris par exemple entre 60 et 70 %, ce qui est relativement élevé. Il permet également de faire en sorte que le module de base présente sensiblement le même aspect pour l'observateur, qu'il produise un faisceau à coupure ou un faisceau de type éclairage de jour.

Un deuxième mode de réalisation du dispositif est illustré aux figures 7 à 10. Cette fois, le dispositif comprend non pas une mais deux lentilles 4 distinctes l'une de l'autre mais formées d'une seule pièce l'une avec l'autre dans le présent exemple. Le dispositif comprend également un groupe de leds associées en propre à l'une des lentilles 4 et un autre groupe de leds associées en propre à l'autre lentille 4. Il comprend donc cette fois deux modules de base, chaque module comprenant l'une des lentilles et l'un des groupes de leds. Chaque module de base est par ailleurs configuré de la même façon que le module de base du dispositif des figures 1 à 4. Il comprend en particulier le même nombre de leds que le module du premier mode de réalisation, cela n'étant pas néanmoins une obligation.

Ces deux modules de base, et en particulier les deux lentilles, sont agencés de façon à produire à eux seuls des faisceaux respectifs 30 et 32 qui peuvent être différents l'un de l'autre et sont illustrés aux figures 8 et 9. La différence entre les faisceaux peut être obtenue notamment en donnant aux deux lentilles des distances focales différentes l'une de l'autre. Comme précédemment, ces deux faisceaux sont obtenus en allumant seulement la diode centrale 10 dans chaque module de base. Il s'agit de deux faisceaux de type plat ou bas.

Le dispositif comprend à nouveau un ou plusieurs modules complémentaires 40 fournissant un ou plusieurs faisceaux formant, en combinaison avec les faisceaux 30 et 32 un faisceaux à coupure telle qu'un faisceau de croisement, un faisceau de route ou un faisceau antibrouillard comme c'est le cas en l'espèce. Ce faisceau réglementaire est donc formé notamment par l'addition des faisceaux 30 et 32.

Le dispositif est en outre agencé de sorte que les deux modules de base utilisés en combinaison et sans le ou les modules complémentaires 40 produisent un faisceau 34 illustré à la figure 10. Il s'agit ici d'un faisceau sans coupure qui est en l'espèce un faisceau de type éclairage de jour. Cette fois, toutes les leds de chacun des modules de base sont allumées, les leds 10 étant alimentées avec la tension la plus faible parmi les deux possibles. Le ou les modules complémentaires sont éteints.

Dans chacun de ces modes de réalisation, lorsqu'il s'agit de produire un faisceau d'éclairage de jour, on donnera à la face d'entrée de la lentille une surface suffisante, par exemple d'environ 24 cm², pour obtenir la photométrie réglementaire de ce type de faisceau.

Bien entendu, on pourra apporter à l'invention de nombreuses modifications sans sortir du cadre de celle-ci.

Dans le deuxième mode de réalisation, on pourra réaliser les deux lentilles sous la forme de pièces distinctes.

En utilisant une ou plusieurs leds pouvant chacune produire des faisceaux de différentes couleurs, on peut mettre en oeuvre l'invention pour obtenir un dispositif de signalisation tel qu'un indicateur de direction.

Par ailleurs, que le dispositif forme un dispositif de signalisation et/ou un dispositif d'éclairage, il peut présenter une ou plusieurs autres fonctions d'éclairage et/ou de signalisation que celles mises en oeuvre avec l'invention, ces fonctions étant réalisées par un ou plusieurs modules indépendants des modules précités.

On peut prévoir des moyens de commande aptes à commander l'allumage d'un groupe de leds indépendamment de l'autre groupe de leds ou de l'un des autres groupes de leds. On peut également prévoir des moyens de commande individuelle de chaque led.

## Revendications

1. Module optique, notamment pour un dispositif (2) d'éclairage et/ou de signalisation pour véhicule, comprenant :
- une lentille (4),
- au moins deux sources de lumière, notamment deux leds (6, 8, 10, 12, 14, 16), disposées en regard d'une même face (18) de la lentille, et
- des moyens (17, 19) permettant de commander l'allumage d'au moins une (10) des sources indépendamment de l'autre (6, 8, 12, 14, 16) ;
le module étant agencé pour produire au moyen de la lentille un faisceau (28 ; 34) apte à constituer une partie, notamment la totalité, d'un faisceau réglementaire ne présentant pas de coupure, notamment un faisceau de type éclairage de jour, dans lequel la lentille présente une ligne de foyers sur laquelle ou au voisinage de laquelle sont situées les sources (6, 8, 10, 12, 14, 16), au moins une des sources de lumière est agencée de manière à ce que le faisceau qu'elle émet entre directement dans la lentille, **caractérisé en ce que** la lentille présente une face (20) de sortie de lumière ayant une section de forme elliptique dans au moins un plan vertical, celui (22) des deux foyers de l'ellipse qui est le plus proche de la face (20) étant situé sur la face (18), lesdits foyers constituant la ligne de foyers sur laquelle ou au voisinage de laquelle sont situées les sources,
cette forme elliptique étant la même dans toutes les sections verticales prises dans les plans parallèles à des directions X et Z, et prenant appui sur une courbe qui forme la section de la lentille dans son plan horizontal médian, la direction Z étant verticale et la direction X étant horizontale et parallèle à la direction de marche du véhicule:

2. Module selon la revendication précédente, dans lequel au moins une des sources de lumière présente un axe d'émission de lumière, cet axe passant à travers la lentille.

3. Module selon au moins l'une quelconque des revendications précédentes dans lequel au moins une des sources est située à un foyer (22) de la lentille.

4. Module selon au moins l'une quelconque des revendications précédentes agencé pour produire au moyen de la lentille un faisceau (26 ; 30, 32) apte à constituer une partie d'un faisceau réglementaire à coupure.

5. Module selon la revendication précédente, agencé pour produire le faisceau (26 ; 30, 32) apte à constituer une partie d'un faisceau réglementaire à coupure au moyen de l'une des sources, la ou les autres sources étant éteintes.

6. Module selon l'une des revendications précédentes, agencé pour produire le faisceau (28 ; 34) apte à constituer une partie, notamment la totalité, d'un faisceau réglementaire ne présentant pas de coupure au moyen de toutes les sources.

7. Module selon au moins l'une quelconque des revendications précédentes agencé pour produire au moyen de la lentille deux faisceaux d'éclairage différents (26, 28 ; 30, 32, 34).

8. Module selon au moins l'une quelconque des revendications précédentes qui comprend des moyens (17) pour choisir une tension d'alimentation en courant électrique d'au moins une des sources entre deux valeurs non nulles.

9. Module selon au moins l'une quelconque des revendications précédentes qui comprend un cache (24) apte à former une coupure dans un faisceau produit au moyen de la lentille.

10. Module selon au moins l'une quelconque des revendications précédentes dans lequel les lentilles (4) sont au nombre de deux et aptes à produire chacune un faisceau.

11. Dispositif d'éclairage et/ou de signalisation pour véhicule, **caractérisé en ce qu'**il comporte un premier module optique selon l'une quelconque des revendications précédentes.

12. Dispositif selon la revendication précédente comprenant en outre au moins un second module (40) agencé pour produire un faisceau complétant un faisceau produit au moyen du premier module pour former un faisceau à coupure.

## Patentansprüche

1. Optisches Modul, insbesondere für eine Vorrichtung (2) zur Beleuchtung und/oder Signalisierung für ein Fahrzeug, das Folgendes beinhaltet:
- eine Linse (4),
- mindestens zwei Lichtquellen, insbesondere zwei LEDs (6, 8, 10, 12, 14, 16), die gegenüber einer gleichen Fläche (18) der Linse angeordnet sind, und
- Mittel (17, 19), die es ermöglichen, das Einschalten mindestens einer (10) der Quellen unabhängig von der anderen (6, 8, 12, 14, 16) zu steuern;
wobei das Modul dazu eingerichtet ist, mit Hilfe der Linse ein Lichtbündel (28; 34) zu produzieren, das dazu fähig ist, einen Teil, insbesondere die Gesamtheit, eines vorschriftsmäßigen Lichtbündels ohne Abschattung zu bilden, insbesondere ein Lichtbündel vom Typ Tagesfahrlicht, wobei die Linse eine Linie von Brennpunkten aufweist, auf der oder in deren Nähe sich die Quellen (6, 8, 10, 12, 14, 16) befinden, wobei mindestens eine der Lichtquellen so eingerichtet ist, dass das Lichtbündel, welches sie emittiert, direkt in die Linse eintritt, **dadurch gekennzeichnet, dass** die Linse eine Lichtaustrittsfläche (20) aufweist, die in mindestens einer vertikalen Ebene einen elliptischen Querschnitt aufweist, wobei sich derjenige (22) der zwei Brennpunkte der Ellipse, der der Fläche (20) am nächsten ist, auf der Fläche (18) befindet, wobei die Brennpunkte die Linie von Brennpunkten bilden, auf der oder in deren Nähe sich die Quellen befinden,
wobei diese elliptische Form in allen vertikalen Querschnitten, die durch die zu der X- und Z-Richtung parallelen Ebenen verlaufen, gleich ist und sich auf eine Kurve stützt, welche den Querschnitt der Linse in ihrer horizontalen Mittelebene bildet, wobei die Z-Richtung vertikal ist und die X-Richtung horizontal und parallel zu der Fahrtrichtung des Fahrzeugs ist.

2. Modul nach dem vorhergehenden Anspruch, wobei mindestens eine der Lichtquellen eine Lichtemissionsachse aufweist, wobei diese Achse durch die Linse verläuft.

3. Modul nach mindestens einem beliebigen der vorhergehenden Ansprüche, wobei sich mindestens eine der Quellen an einem Brennpunkt (22) der Linse befindet.

4. Modul nach mindestens einem beliebigen der vorhergehenden Ansprüche, das dazu eingerichtet ist, mit Hilfe der Linse ein Lichtbündel (26; 30, 32) zu produzieren, das dazu fähig ist, einen Teil eines vorschriftsmäßigen Lichtbündels mit Abschattung zu bilden.

5. Modul nach dem vorhergehenden Anspruch, das dazu eingerichtet ist, das Lichtbündel (26; 30, 32), das dazu fähig ist, einen Teil eines vorschriftsmäßigen Lichtbündels mit Abschattung zu bilden, mit Hilfe einer der Quellen zu produzieren, während die eine oder die anderen Quellen ausgeschaltet sind.

6. Modul nach einem der vorhergehenden Ansprüche, das dazu eingerichtet ist, das Lichtbündel (28; 34), das dazu fähig ist, einen Teil, insbesondere die Gesamtheit, eines vorschriftsmäßigen Lichtbündels ohne Abschattung zu bilden, mit Hilfe aller Quellen zu produzieren.

7. Modul nach mindestens einem beliebigen der vorhergehenden Ansprüche, das dazu eingerichtet ist, mit Hilfe der Linse zwei unterschiedliche Lichtbündel zur Beleuchtung (26, 28; 30, 32, 34) zu produzieren.

8. Modul nach mindestens einem beliebigen der vorhergehenden Ansprüche, das Mittel (17) beinhaltet, um eine Spannung für die Stromversorgung für mindestens eine der Quellen aus zwei Werten ungleich null auszuwählen.

9. Modul nach mindestens einem beliebigen der vorhergehenden Ansprüche, das eine Abdeckung (24) beinhaltet, die dazu fähig ist, in einem Lichtbündel, das mit Hilfe der Linse produziert wird, eine Abschattung zu bilden.

10. Modul nach mindestens einem beliebigen der vorhergehenden Ansprüche, wobei die Anzahl der Linsen (4) zwei beträgt und diese dazu fähig sind, jeweils ein Lichtbündel zu produzieren.

11. Vorrichtung zur Beleuchtung und/oder Signalisierung für ein Fahrzeug, **dadurch gekennzeichnet, dass** sie ein erstes optisches Modul nach einem beliebigen der vorhergehenden Ansprüche umfasst.

12. Vorrichtung nach dem vorhergehenden Anspruch, die ferner mindestens ein zweites Modul (40) beinhaltet, das dazu eingerichtet ist, ein Lichtbündel zu produzieren, das ein mit Hilfe des ersten Moduls produziertes Lichtbündel ergänzt, um ein Lichtbündel mit Abschattung zu bilden.

## Claims

1. Optical module, notably for a vehicle lighting and/or signalling device (2), comprising:
- a lens (4),
- at least two light sources, notably two LEDs (6, 8, 10, 12, 14, 16) positioned facing the one same face (18) of the lens, and
- means (17, 19) making it possible to command the illumination of at least one (10) of the sources independently of the other (6, 8, 12, 14, 16);
the module being designed to produce, by means of the lens, a beam (28; 34) able to constitute part, notably the entirety, of a regulatory beam having no cutoff, notably a beam of the daytime running lights type, in which the lens has a line of focal points on which or in the vicinity of which the sources (6, 8, 10, 12, 14, 16) are situated, at least one of the light sources being arranged in such a way that the beam that it emits enters the lens directly, **characterized in that** the lens has a light exit face (20) having a cross section of elliptical shape in at least a vertical plane, that one (22) of the two focal points of the ellipse that is closest to the face (20) being situated on the face (18), said focal points constituting the line of focal points on which or in the vicinity of which the sources are situated,
this elliptical shape being the same in all vertical sections taken on planes parallel to X and Z directions, and lying on a curve that forms the cross section of the lens in its horizontal medium plane, the direction Z being vertical and the direction X being horizontal and parallel to the direction of running of the vehicle.

2. Module according to the preceding claim, wherein at least one of the light sources has a light emission axis, this axis passing through the lens.

3. Module according to at least either one of the preceding claims, wherein at least one of the sources is situated at a focal point (22) of the lens.

4. Module according to at least any one of the preceding claims, designed to produce, by means of the lens, a beam (26; 30, 32) able to constitute part of a regulatory beam with cutoff.

5. Module according to the preceding claim, designed to produce the beam (26; 30, 32) able to constitute part of a regulatory beam with cutoff using one of the sources, the other source or sources being switched off.

6. Module according to one of the preceding claims, designed to produce the beam (28; 34) able to constitute part, notably the entirety, of a regulatory beam having no cutoff, using all the sources.

7. Module according to at least any one of the preceding claims, designed to produce, by means of the lens, two different lighting beams (26, 28; 30, 32, 34) .

8. Module according to at least any one of the preceding claims which comprises means (17) for choosing a voltage at which at least one of the sources is supplied with electrical current from between two non-zero values.

9. Module according to at least any one of the preceding claims which comprises a shield (24) able to form a cutoff in a beam produced by means of the lens.

10. Module according to at least any one of the preceding claims, wherein there are two of the lenses (4) each able to produce a beam.

11. Vehicle lighting and/or signalling device, **characterized in that** it comprises a first optical module according to any one of the preceding claims.

12. Device according to the preceding claim further comprising at least a second module (40) designed to produce a beam that supplements a beam produced by means of the first module in order to form a beam with a cutoff.
